# EUROPÄISCHE PATENTANMELDUNG

(11) **EP 2 387 006 A1**
(43) Veröffentlichungstag der Anmeldung: **16.11.2011**
(21) Anmeldenummer: 10004953.5
(22) Anmeldetag: 11.05.2010
(51) Int. Cl.: G07C 9/00, G07B 15/00

(54) **Verfahren zur Verwaltung einer mittels eines NFC-fähigen mobilen Geräts erworbenen oder in einem NFC-fähigen mobilen Gerät gespeicherten oder generierten berührungslos auslesbaren Zutrittsberechtigung**

(71) Anmelder: SkiData AG, 5083 Grödig/Salzburg (AT)
(72) Erfinder: Ponert, Gregor, 5020 Salzburg (AT)
(74) Vertreter: Karakatsanis, Georgios

(57) **Zusammenfassung**

Im Rahmen des Verfahrens zur Verwaltung einer mittels eines NFC-fähigen mobilen Gerätes (1) erworbenen und/oder in einem NFC-fähigen mobilen Gerät (1) gespeicherten oder generierten berührungslos auslesbaren Zutrittsberechtigung wird die Zutrittsberechtigung vom mobilen Gerät (1) auf eine passive RFID-Karte (2) oder auf einen beliebigen mit der entsprechenden Leseeinrichtung kompatiblen RFID-Transponder übertragen, so dass die Lese- und Schreibreichweite der Zutrittsberechtigung erhöht oder die Weitergabe der Zutrittsberechtigung an andere Personen ermöglicht wird.

## Beschreibung

Die vorliegende Erfindung bezieht sich auf ein Verfahren zur Verwaltung einer mittels eines NFC-fähigen mobilen Geräts erworbenen oder in einem NFC-fähigen mobilen Gerät gespeicherten oder generierten berührungslos auslesbaren Zutrittsberechtigung gemäß dem Oberbegriff des Patentanspruchs 1.

Das NFC-fähige mobile Gerät kann beispielsweise ein Mobiltelefon oder ein Netbook sein.

Aus dem Stand der Technik ist bekannt, die NFC-Technologie in Verbindung mit einem NFC-fähigen Mobiltelefon zu nutzen, um beispielsweise Bezahlvorgänge abzuwickeln oder um mittels einer NFC-Interaktion zwischen einem Mobiltelefon mit gespeicherter Zutrittsberechtigung und einem entsprechenden Lesegerät einer Zutrittskontrollvorrichtung Einlass oder Auslass zu gewähren.

Des weiteren ist aus dem Stand der Technik bekannt, dass die Reichweite der NFC-Technologie auf wenige Zentimeter beschränkt ist; dies hat einerseits anwendungstechnische Gründe, da viele Anwendungen der NFC-Technologie auf bewussten Handlungen seitens des Benutzers basieren, wie es beispielsweise bei einem Bezahlvorgang der Fall ist. Andererseits ist eine signifikante Erhöhung der Reichweite der NFC-Technologie technologisch sehr schwierig.

Bei herkömmlichen, passiven RFID-Lösungen im Bereich 13,56 MHz, welche hohe Reichweiten in der Größenordnung von 1,5 Metern ermöglichen, werden in der Regel auf dem ISO 15693 Standard basierende RFID-Transponder eingesetzt; durch den ISO 15693 Standard, die geringe Energieaufnahme der RFID-Transponder und durch eine entsprechende Antennengröße ist es möglich, Reichweiten bis zum 1,5 Meter zu erzielen. In nachteiliger Weise führt jedoch eine Integration der ISO 15693 Standard-Technologie in ein Mobiltelefon nicht zu einer mit den Reichweiten der genannten passiven RFID-Lösungen vergleichbaren Reichweite. Ein Grund hierfür sind beispielsweise bauliche Einschränkungen des Mobiltelefons.

Aus diesen Gründen muss der Abstand zwischen einem NFC-fähigen mobilen Gerät, beispielsweise zwischen einem NFC-fähigen Mobiltelefon und einer entsprechenden NFC-Leseeinrichtung sehr gering sein, um ein Auslesen einer im mobilen Gerät gespeicherten Zutrittsberechtigung mittels der NFC-Technologie zu gewährleisten. Dies erweist sich bei Anwendungen, bei denen hohe Reichweiten erwünscht sind, beispielsweise bei der Zutrittskontrolle in Skigebieten, als nachteilig, weil dadurch der Komfort für den Benutzer eingeschränkt wird. Bei derartigen Anwendungen ist aus dem Stand der Technik bekannt, RFID-Transponder zu verwenden, welche den sogenannten Hands-Free-Komfort bieten; hierbei kann der die Zutrittsberechtigung enthaltende RFID-Transponder an jeder gewünschten Position am Körper getragen werden bei einer gleichzeitigen Gewährleistung der Interaktion mit der entsprechenden Lese- und Schreibeinrichtung der Zutrittskontrollvorrichtung.

Der vorliegenden Erfindung liegt die Aufgabe zugrunde, ein Verfahren zur Verwaltung einer mittels eines NFC-fähigen mobilen Gerätes erworbenen und/oder in einem NFC-fähigen mobilen Gerät gespeicherten oder generierten berührungslos auslesbaren Zutrittsberechtigung anzugeben, durch dessen Durchführung eine Erhöhung der Lese- und Schreibreichweite der mittels eines mobilen NFC-fähigen Geräts erworbenen und/oder in einem mobilen NFC-fähigen Gerät gespeicherten oder generierten Zutrittsberechtigung auf einfache Weise erzielt wird.

Des weiteren soll durch die Durchführung des erfindungsgemäßen Verfahrens die Nutzung einer mittels eines NFC-fähigen Geräts erworbenen oder in einem mobilen NFC-fähigen Gerät gespeicherten oder generierten Zutrittsberechtigung vereinfacht werden; ferner soll die Zutrittsberechtigung unabhängig von dem mobilen Gerät genutzt werden können.

Diese Aufgabe wird durch die Merkmale des Patentanspruchs 1 gelöst. Weitere erfindungsgemäße Ausgestaltungen und Vorteile gehen aus den Unteransprüchen hervor.

Demnach wird im Rahmen des erfindungsgemäßen Verfahrens vorgeschlagen, eine physische Separierung der Zutrittsberechtigung vom mobilen Gerät durchzuführen, wobei die Zutrittsberechtigung vom mobilen Gerät auf eine passive RFID-Karte oder auf einen beliebigen mit der entsprechenden Leseeinrichtung, die dem Auslesen der Zutrittsberechtigung dient, kompatiblen RFID-Transponder übertragen wird. Durch die Übertragung der Zutrittsberechtigung kann die Lese- und Schreibreichweite der Zutrittsberechtigung erhöht werden; zudem wird dadurch die Weitergabe der Zutrittsberechtigung an weitere Personen ermöglicht.

Nach erfolgter Übertragung der Zutrittsberechtigung auf die passive RFID-Karte steht dem Benutzer in vorteilhafter Weise der Reichweitenkomfort der eingangs erwähnten passiven RFID-Lösung zur Verfügung, wodurch ein Hands-Free-Komfort ermöglicht wird.

Die Übertragung einer Zutrittsberechtigung von einem NFC-fähigen mobilen Gerät auf eine passive RFID-Karte bzw. auf einen RFID-Transponder kann dadurch erfolgen, dass das mobile Gerät im so genannten Reader/Writer-Modus betrieben wird und dadurch zu einem RFID- oder NFC - Reader/Writer wird; hierbei sendet bzw. überträgt durch induktive Kopplung das mobile Gerät aktiv an eine passive RFID-Karte bzw. an einen RFID-Transponder oder an eine passive RFID-Karte, die auch ein NFC-Protokoll unterstützt.

Vorzugsweise erfolgt die Übertragung der Zutrittsberechtigung vom mobilen Gerät auf eine passive RFID-Karte bzw. auf einen RFID-Transponder nach dem ISO 15693 Standard, da derartige Transponder in Verbindung mit dem aus dem Stand der Technik bekannten und in der Regel eingesetzten Leseeinrichtungen eine hohe Lese- und Schreibreichweite aufweisen.

Für den Fall, dass das mobile Gerät den ISO 15693 Standard bzw. den RFID Standard einer passiven RFID Karte zur Kommunikation mit der Leseeinrichtung nicht unterstützt, wird erfindungsgemäß vorgeschlagen, die Zutrittsberechtigung vom mobilen Gerät auf eine Dual-Interface-RFID-Karte zu übertragen; derartige RFID-Karten unterstützen sowohl ein NFC-Protokoll, wie beispielsweise das ISO 14443 Protokoll als auch ein RFID-Protokoll, wie beispielsweise das RFID ISO 15693 Protokoll.

Dadurch kann ein NFC-fähiges Mobiltelefon im Reader/Writer-Modus z.B. mittels des NFC ISO 14443 Protokolls die Dual-Interface-RFID-Karte beschreiben und somit die Zutrittsberechtigung übertragen, wobei die Dual-Interface-RFID-Karte enthaltend die Zutrittsberechtigung an einer Zutrittskontrollvorrichtung mittels des eine hohe Reichweite ermöglichenden RFID ISO 15693 Protokolls ausgelesen und beschrieben werden kann.

Für den Fall, dass das NFC-fähige mobile Gerät einen zur Leseeinrichtung kompatiblen RFID-Standard nicht unterstützt oder für den Fall, dass der vom NFC-fähigen mobilen Gerät unterstützte RFID-Standard, etwa wegen der baulichen Einschränkungen des NFC-fähigen, mobilen Geräts, keine große Lese- und Schreibreichweite ermöglicht, wird erfindungsgemäß die Zutrittsberechtigung vom mobilen Gerät auf eine Dual-Interface-RFID-Karte übertragen, welche sowohl ein Protokoll zur Übertragung der Zutrittsberechtigung vom NFC-fähigen mobilen Gerät auf die Dual-Interface-RFID-Karte als auch ein zur Leseeinrichtung kompatibles RFID-Protokoll bzw. ein zur Leseeinrichtung kompatibles und eine hohe Lese- und Schreibreichweite ermöglichendes RFID-Protokoll unterstützt.

Auch in diesem Fall kann beispielsweise ein NFC-fähiges Mobiltelefon im Reader/Writer-Modus z.B. mittels des NFC ISO 14443 Protokolls die Dual-Interface-RFID-Karte beschreiben und somit die Zutrittsberechtigung übertragen, wobei die Dual-Interface-RFID-Karte enthaltend die Zutrittsberechtigung an einer Zutrittskontrollvorrichtung mittels des eine hohe Reichweite ermöglichenden RFID ISO 15693 Protokolls ausgelesen und beschrieben werden kann.

Gemäß einer vorteilhaften Weiterbildung der Erfindung, kann das der Erfindung zugrunde liegende Prinzip der Übertragung einer Zutrittsberechtigung von einem NFC-fähigen mobilen Gerät, beispielsweise von einem NFC-fähigen Mobiltelefon, auf eine passive RFID-Karte angewandt werden, wenn mittels eines NFC-fähigen mobilen Geräts mehrere Zutrittsberechtigungen für unterschiedliche Personen erworben worden sind und/oder wenn in einem mobilen Gerät mehrere Zutrittsberechtigungen für unterschiedliche Personen gespeichert oder generiert worden sind und an weitere Personen weitergegeben werden sollen.

Beispielsweise kann das erfindungsgemäße Verfahren angewandt werden, um eine in einem NFC-fähigen mobilen Gerät generierte Zutrittsberechtigung für eine Wohnung, ein Büro, ein Gebäude oder andere, versperrbare Räume auf eine RFID-Karte zu übertragen. Hierbei kann der Benutzer eines NFC-fähigen Mobiltelefons einen Zutrittsschlüssel für seine Wohnung in einem NCF-fähigen Mobiltelefon generieren und diesen gemäß der Erfindung auf eine passive RFID-Karte übertragen, die beispielsweise dem Reinigungspersonal übergeben werden kann. Hierbei ist es möglich, die Zutrittsberechtigung derart zu gestalten, dass ein Zutritt nur zu bestimmten Zeiten gewährt wird.

Gemäß einer Weiterbildung der Erfindung kann vorgesehen sein, dass die Übertragung der Zutrittsberechtigung von einem mobilen Gerät auf eine passive RFID-Karte softwaregestützt und menügesteuert erfolgt. Des Weiteren kann vorgesehen sein, dass die Zutrittsberechtigung nach der Übertragung auf die passive RFID-Karte im mobilen Gerät gelöscht wird oder als ungültig markiert wird. Auf diese Weise kann ein Missbrauch der Zutrittsberechtigung vermieden werden.

Die Erfindung wird im Folgenden anhand der beigefügten Figuren beispielhaft näher erläutert. Es zeigen:
Figur 1: Ein NFC-fähiges Mobiltelefon und eine passive RFID-Karte zur Veranschaulichung des der Erfindung zugrunde liegenden Prinzips; und
Figur 2: Die Verwendung einer passiven RFID-Karte, auf die vom in Figur 1 gezeigten Mobiltelefon eine Zutrittsberechtigung übertragen worden ist, an einer Zutrittskontrollvorrichtung.

In Figur 1 ist ein NFC-fähiges Mobiltelefon 1 gezeigt, welches gemäß der Erfindung im Reader/Writer - Modus betrieben wird, um eine berührungslos auslesbare Zutrittsberechtigung auf eine passive RFID-Karte 2 zu übertragen.

Beispielsweise kann die Zutrittsberechtigung vom NFC-fähigen Mobiltelefon 1 auf eine als Dual-Interface-RFID-Karte ausgeführte passive RFID-Karte 2 mittels des NFC ISO 14443 Protokolls übertragen werden.

Nach der Übertragung der Zutrittsberechtigung auf die passive RFID-Karte 2 kann diese unter Gewährleistung des Hands-Free Komforts an einer Zutrittskontrollvorrichtung 4 mittels des eine hohe Reichweite ermöglichenden RFID ISO 15693 Protokolls von einer Lese/Schreibeinrichtung 3 ausgelesen und beschrieben werden, wie anhand Figur 2 veranschaulicht.

## Patentansprüche

1. Verfahren zur Verwaltung einer mittels eines NFC-fähigen mobilen Gerätes (1) erworbenen und/oder in einem NFC-fähigen mobilen Gerät (1) gespeicherten oder generierten berührungslos auslesbaren Zutrittsberechtigung, **dadurch gekennzeichnet, dass** die Zutrittsberechtigung vom mobilen Gerät (1) auf eine passive RFID-Karte (2) oder auf einen beliebigen mit der entsprechenden Leseeinrichtung (3) zum Auslesen der Zutrittsberechtigung kompatiblen RFID-Transponder übertragen wird, derart, dass die Lese- und Schreibreichweite der Zutrittsberechtigung erhöht wird oder die Weitergabe der Zutrittsberechtigung an andere Personen ermöglicht wird.

2. Verfahren zur Verwaltung einer mittels eines NFC-fähigen mobilen Gerätes (1) erworbenen und/oder in einem NFC-fähigen mobilen Gerät (1) gespeicherten oder generierten berührungslos auslesbaren Zutrittsberechtigung, nach Anspruch 1, **dadurch gekennzeichnet, dass** die Übertragung einer Zutrittsberechtigung von dem NFC-fähigen mobilen Gerät (1) auf eine passive RFID-Karte (2) oder auf einen RFID-Transponder dadurch erfolgt, dass das mobile Gerät (1) im Reader/Writer-Modus betrieben wird und dadurch zu einem Reader/Writer wird, wobei das mobile Gerät (1) an eine passive RFID-Karte (2) oder an eine passive RFID-Karte (2) die auch ein NFC-Protokoll unterstützt oder an einen RFID-Transponder, aktiv sendet bzw. Daten durch induktive Kopplung überträgt.

3. Verfahren zur Verwaltung einer mittels eines NFC-fähigen mobilen Gerätes (1) erworbenen und/oder in einem NFC-fähigen mobilen Gerät (1) gespeicherten oder generierten berührungslos auslesbaren Zutrittsberechtigung, nach Anspruch 2, **dadurch gekennzeichnet, dass** die Übertragung der Zutrittsberechtigung vom mobilen Gerät (1) auf eine passive RFID-Karte (2) oder auf einen RFID-Transponder nach dem ISO 15693 Standard erfolgt.

4. Verfahren zur Verwaltung einer mittels eines NFC-fähigen mobilen Gerätes (1) erworbenen und/oder in einem NFC-fähigen mobilen Gerät (1) gespeicherten oder generierten berührungslos auslesbaren Zutrittsberechtigung, nach einem der vorangehenden Ansprüche, **dadurch gekennzeichnet, dass** für den Fall, dass das NFC-fähige mobile Gerät (1) den RFID Standard einer passiven RFID Karte zur Kommunikation mit der Leseeinrichtung (3) nicht unterstützt und somit die Zutrittsberechtigung nicht auf die passive RFID-Karte übertragen kann, die Zutrittsberechtigung vom mobilen Gerät (1) auf eine Dual-Interface-RFID-Karte (2) übertragen wird, welche sowohl ein NFC-Protokoll zur Übertragung der Zutrittsberechtigung vom mobilen Gerät (1) als auch ein zur Leseeinrichtung (3) kompatibles RFID-Protokoll unterstützt.

5. Verfahren zur Verwaltung einer mittels eines NFC-fähigen mobilen Gerätes (1) erworbenen und/oder in einem NFC-fähigen mobilen Gerät (1) gespeicherten oder generierten berührungslos auslesbaren Zutrittsberechtigung, nach einem der vorangehenden Ansprüche 1, 2 oder 3, **dadurch gekennzeichnet, dass** für den Fall, dass das NFC-fähige mobile Gerät (1) einen zur Leseeinrichtung (1) kompatiblen RFID-Standard nicht unterstützt oder für den Fall, dass der vom NFC-fähigen mobilen Gerät (1) unterstützte RFID-Standard keine große Lese-und Schreibreichweite ermöglicht, die Zutrittsberechtigung vom mobilen Gerät (1) auf eine Dual-Interface-RFID-Karte (2)übertragen wird, welche sowohl ein Protokoll zur Übertragung der Zutrittsberechtigung vom NFC-fähigen mobilen Gerät (1) auf die Dual-Interface-RFID-Karte (2) als auch ein zur Leseeinrichtung (1) kompatibles RFID-Protokoll bzw. ein zur Leseeinrichtung kompatibles und eine hohe Lese- und Schreibreichweite ermöglichendes RFID-Protokoll unterstützt.

6. Verfahren zur Verwaltung einer mittels eines NFC-fähigen mobilen Gerätes (1) erworbenen und/oder in einem NFC-fähigen mobilen Gerät (1) gespeicherten oder generierten berührungslos auslesbaren Zutrittsberechtigung, nach Anspruch 4 oder 5, **dadurch gekennzeichnet, dass** das NFC-fähige mobile Gerät (1) im Reader/Writer-Modus mittels des NFC ISO 14443 Protokolls die Dual-Interface-RFID-Karte (2) beschreibt und somit die Zutrittsberechtigung auf die Dual-Interface-RFID-Karte (2) überträgt, wobei die Dual-Interface-RFID-Karte (2) enthaltend die Zutrittsberechtigung an einer Zutrittskontrollvorrichtung (4) mittels des eine hohe Reichweite ermöglichenden RFID ISO 15693 Protokolls ausgelesen und beschrieben werden kann.

7. Verfahren zur Verwaltung einer mittels eines NFC-fähigen mobilen Gerätes (1) erworbenen und/oder in einem NFC-fähigen mobilen Gerät (1) gespeicherten oder generierten berührungslos auslesbaren Zutrittsberechtigung, nach einem der vorangehenden Ansprüche, **dadurch gekennzeichnet, dass** es durchgeführt wird, wenn mittels eines NFC-fähigen mobilen Geräts (1) mehrere Zutrittsberechtigungen für unterschiedliche Personen erworben worden sind und/oder wenn in einem NFC-fähigen mobilen Gerät (1) mehrere Zutrittsberechtigungen für unterschiedliche Personen gespeichert oder generiert worden sind und an weitere Personen weitergegeben werden sollen.

8. Verfahren zur Verwaltung einer mittels eines NFC-fähigen mobilen Gerätes (1) erworbenen und/oder in einem NFC-fähigen mobilen Gerät (1) gespeicherten oder generierten berührungslos auslesbaren Zutrittsberechtigung, nach einem der vorangehenden Ansprüche, **dadurch gekennzeichnet, dass** eine in einem NFC-fähigen mobilen Gerät generierte Zutrittsberechtigung für eine Wohnung, ein Büro, ein Gebäude oder andere, versperrbare Räume auf eine passive RFID-Karte (2) übertragen wird.

9. Verfahren zur Verwaltung einer mittels eines NFC-fähigen mobilen Gerätes (1) erworbenen und/oder in einem NFC-fähigen mobilen Gerät (1) gespeicherten oder generierten berührungslos auslesbaren Zutrittsberechtigung, nach einem der vorangehenden Ansprüche, **dadurch gekennzeichnet, dass** die Zutrittsberechtigung nach der Übertragung auf die passive RFID-Karte (2) im mobilen Gerät (1) gelöscht oder als ungültig markiert wird.

10. Verfahren zur Verwaltung einer mittels eines NFC-fähigen mobilen Gerätes (1) erworbenen und/oder in einem NFC-fähigen mobilen Gerät (1) gespeicherten oder generierten berührungslos auslesbaren Zutrittsberechtigung, nach einem der vorangehenden Ansprüche, **dadurch gekennzeichnet, dass** die Übertragung der Zutrittsberechtigung von dem mobilen Gerät (1) auf eine passive RFID-Karte (2) softwaregestützt und menügesteuert erfolgt.
